# EUROPÄISCHE PATENTSCHRIFT

(11) **EP 1 723 317 B1**
(45) Veröffentlichungstag und Bekanntmachung des Hinweises auf die Patenterteilung: **20.06.2007**
(21) Anmeldenummer: 05745191.6
(22) Anmeldetag: 09.02.2005
(51) Int. Cl.: F01L 1/18

(54) **HEBEL FÜR DIE VENTILSTEUERUNG EINER KOLBENMASCHINE**
LEVER FOR A VALVE CONTROL OF A PISTON MACHINE
LEVIER DESTINE A LA COMMANDE DE SOUPAPES D'UN MOTEUR A PISTONS

(30) Priorität: 12.03.2004 DE 102004012142
(43) Veröffentlichungstag der Anmeldung: 22.11.2006
(73) Patentinhaber: Schaeffler KG, 91074 Herzogenaurach (DE)
(72) Erfinder: FARIA, Christof, 91054 Erlangen (DE); HIMSEL, Frank, 90587 Obermichelbach (DE)
(86) Internationale Anmeldenummer: PCT/EP2005/001273
(87) Internationale Veröffentlichungsnummer: WO 2005/088083

(56) Entgegenhaltungen:
- WO-A-03/044330
- WO-A-03/064821
- DE-A1- 19 742 778

## Beschreibung

### Gebiet der Erfindung

Die Erfindung betrifft einen Hebel für die Ventilsteuerung einer Kolbenmaschine, vorzugsweise für die Hubventilsteuerung einer Brennkraft-Kolbenmaschine, wie Schwing-, Kipp- oder Schlepphebel, mit einer Rolle, die in einem Zwischenraum zwischen zwei Seitenteilen des Hebels angeordnet und auf einem im Hebel befestigtem Lagerbolzen gelagert ist.

### Hintergrund der Erfindung

Hebel der oben genannten Art werden vorzugsweise bei Hubventilsteuerungen von Brennkraft-Kolbenmaschinen verwendet. Bei der Herstellung eines solchen Hebels ist in dessen Seitenteile jeweils eine Bohrung für den Einbau des Lagerbolzens so einzubringen, dass diese koaxial zueinander liegen. Üblicherweise erfolgt dies bei einem spanlos geformten (Blech-)Hebel durch gegenläufiges Lochen der beiden Hebelseitenteile, wobei die beim Lochen herausgelösten Materialstücke zunächst in die zwischen beiden Seitenteilen liegende Rollentasche gedrückt und anschließend von dort entfernt werden. Die Anwendung dieses Verfahrens ist dann nicht möglich, wenn die Summe der Dicken der herausgelösten Materialstücke größer ist als die Breite der im Hebel vorhandenen Rollentasche.

Vor diesem Hintergrund ist es bekannt, an den Außenseiten der Seitenteile im Bohrungsbereich Senkungen einzubringen, die mit weiteren Maßnahmen eine formschlüssige Verdrehsicherung des Lagerbolzens ermöglichen sollen. So ist gemäß der DE 197 42 778 A1 eine diesbezügliche Zylindersenkung vorbekannt. Gemäß der WO 03/064821 A1 soll an einem Hebel eine Fase zur Aufnahme von Mitteln zur Verdrehsicherung für den Lagerbolzen einsetzbar sein. In beiden Fällen muss jedoch deren Herstellung bei der Endbearbeitung der Bohrung für den Lagerbolzen erfolgen. Eine Herstellung der Senkungen beim oder vor dem Lochen ist ausgeschlossen.

### Aufgabe der Erfindung

Der Erfindung liegt die Aufgabe zugrunde, ein gegenläufiges Lochen zur Herstellung der Bohrungen in beiden Seitenteilen des Hebels auch bei solchen Hebeln sicherzustellen, die konstruktiv bedingt eine Breite der Rollentasche aufweisen, die kleiner ist als die Summe der Dicken beider Seitenteile.

### Zusammenfassung der Erfindung

Der Erfindung liegt die Erkenntnis zugrunde, dass das Verfahren des gegenläufigen Lochens bei derartigen Hebeln unter der Bedingung anwendbar ist, dass die Summe der Dicken der beim Lochen herausgelösten Materialstücke kleiner ist als die Breite der Rollentasche.

Die Erfindung geht daher aus von einem Hebel für die Ventilsteuerung einer Kolbenmaschine, wie Schwing-, Kipp- oder Schlepphebel, mit einer für die Abstützung an einem drehbaren Nocken vorgesehenen Rolle, die in einer von einem linken und einem rechten Seitenteil eingeschlossenen Rollentasche liegt und auf einem im Hebel gelagerten Lagerbolzen drehbar gelagert ist.

Zur Lösung der gestellten Aufgabe ist zudem vorgesehen, im Umgebungsbereich der späteren Bohrung zur Aufnahme des Lagerbolzens eine Reduzierung der Wandstärke der Seitenteile auszuführen. Dabei sollen die Wanddicken soweit reduziert werden, dass die Breite der Rollentasche gleich oder größer ist als die Summe der lokal reduzierten Hebelwandstärken des linken und des rechten Seitenteils.

Solcher Art Verjüngungen verringern zugleich die Tragbreite der Seitenteile gegenüber dem Lagerbolzen. Letztlich bedarf es deshalb einer Optimierung der Maßverhältnisse bei gleichzeitiger Einhaltung der erfindungsgemäßen Bedingung.

Die Verjüngung der Seitenteile kann durch Ur-, Umform- oder werkstoffabtragende Verfahren ausgeführt werden. Sie kann zugleich die bei bekannten Hebeln häufig nachträglich eingebrachten Senkungen zum Verstemmen der Lagerbolzen vorteilhaft ersetzen. Die Form der Verjüngung ist freigestellt, sofern die maximal zulässige Dicke der Hebelwandstärken im Bereich dieser Verjüngungen nicht überschritten wird.

Zudem kann vorgesehen sein, die genannten Verjüngungen der Hebelseitenwände bereits bei der Herstellung der Rohform des Hebels mit einzuarbeiten und diese durch Umformvorgänge zu erzeugen. Ein zusätzlicher Vorteil kann sich daraus ergeben, dass durch nachträgliche Materialumformung eine Verfestigung des Grundwerkstoffes eintritt.

Ebenso kann vorgesehen sein, die Verjüngungen durch materialabtragende Verfahren zu erzeugen.

Weiterhin besteht die Möglichkeit, die Verjüngungen nach fertigungstechnischen Erfordernissen an den Außenseiten, den Innenseiten der Seitenteile oder beidseitig anzuordnen. So kann beispielsweise eine Verjüngung an der Außenseite des linken Seitenteils mit einer Verjüngung an der Innenseite des rechten Seitenteils gepaart sein. Ebenso kann eine Verjüngung an der Innenseite des linken Seitenteils mit einer Verjüngung an der Innenseite im rechten Seitenteil kombiniert werden. Weitere Möglichkeiten bestehen darin, die vier möglichen Positionen der Verjüngungen miteinander zu kombinieren. Die Wahl der Kombinationen kann sich dabei nach konstruktiven Erfordernissen, aus dem Einsatzfall resultierenden Betriebsbedingungen oder fertigungstechnischen Randbedingungen ergeben.

Eine bevorzugte Ausführungsform der Erfindung besteht darin, in den beiden Seitenteilen jeweils außen liegend die Verjüngungen anzubringen. Damit wird die Möglichkeit erhalten, im Bereich der Verjüngung jeweils die Verstemmung des Lagerbolzens vorzunehmen, wobei die Verbindungstechniken zwischen Seitenteilen und dem Lagerbolzen beibehalten werden können.

### Kurze Beschreibung der Zeichnungen

Ein Ausführungsbeispiel der Erfindung ist in der Zeichnung dargestellt und wird nachfolgend näher beschrieben. Darin zeigen
- Fig. 1: eine perspektivische Darstellung des erfindungsgemäßen Hebels;
- Fig. 2: eine Schnittdarstellung des Hebels in der Ebene der Lagerung (Schnitt A-A).

### Detaillierte Beschreibung der Zeichnungen

Fig. 1 zeigt einen Rollenschlepphebel, wie er bei der Hubventilsteuerung von Brennkraft-Kolbenmotoren Verwendung finden kann. Derselbe besteht im Wesentlichen aus einem linken Seitenteil 1, einem rechten Seitenteil 2, einem Verbindungssteg 3 (Lagerpfanne) und einem Verbindungssteg 4 (Bügel). In der Rollentasche 5 zwischen dem linken Seitenteil 1 und dem rechten Seitenteil 2 befindet sich eine Rolle 6, die auf einem Lagerbolzen 7 drehbar gelagert ist. Zudem ist erkennbar, dass zumindest an der Außenseite des linken Seitenteils 1 eine Verjüngung 8 desselben ausgebildet ist.

Wie insbesondere Fig. 2 verdeutlicht, ist es möglich, an jeden der beiden Seitenteile 1, 2 zwei solche Verjüngungen auszubilden, so dass maximal vier Verjüngungen 8, 9, 10 und 16 beliebig miteinander kombiniert sein können. In jedem Fall ist dabei dafür gesorgt, dass die den Lagerbolzen 7 tragende Breite 12 im linken Seitenteil 1 sowie die tragende Breite 13 im rechten Seitenteil 2 hinsichtlich ihrer mechanisch notwendigen Abmessungen aufeinander abgestimmt sind.

Die Verjüngungen 8, 9, 10 und 16 sind so tief ausgeführt, dass die Summe aus der tragenden Breite 12 des linken Seitenteils 1 und der tragenden Breite 13 des rechten Seitenteils 2 für den Lagerbolzen 7 kleiner oder maximal gleich groß ist, wie die Gesamtbreite 11 der Rollentasche 5. Daraus ergibt sich, dass die Summe der Dicken der beim gegenläufigen Lochen herausgelösten Materialstüdce gleichfalls kleiner oder allenfalls gleich der Gesamtbreite 11 der Rollentasche 5 ist.

Dadurch kann das bevorzugte Verfahren zur Herstellung der Bohrungen 14 für den Lagerbolzen 7 in den Seitenteilen 1, 2 durch gegenläufiges Lochen trotz Verkleinerung der Rollentasche 5 beibehalten werden.

Der oben beschriebene Aufbau ermöglicht es, die Rollentasche 5 in ihrer Gesamtbreite 11 so weit zu verringern, wie konstruktive, technologische und betriebstechnische Erfordernisse dieses zulassen. Der Materialeinsatz für den Hebel und für die Rolle 6 kann dadurch ebenso wie dessen Baugröße verringert werden. Damit ist auch eine Reduzierung der zu bewegenden Masse zu erreichen, welches Möglichkeiten zur Optimierung des Betriebsverhaltens der betreffenden Kolbenmaschinen eröffnet. Diese Minimierung ist lediglich durch Festigkeitserfordernisse begrenzt.

Bei der Herstellung eines Hebels ausschließlich mit den außen liegenden Verjüngungen 8 und 16 besteht die Möglichkeit, den vorhandenen Freiraum für eine Verstemmung 15 des Lagerbolzens 7 zu nutzen, wobei diese nach den bekannten Bearbeitungsarten ausgeführt werden kann.

### Bezugszeichenliste

- 1: Linkes Seitenteil
- 2: Rechtes Seitenteil
- 3: Verbindungssteg (Schale)
- 4: Verbindungssteg (Bügel)
- 5: Rollentasche
- 6: Rolle
- 7: Lagerbolzen
- 8: Außen liegende Verjüngung im linken Seitenteil 1
- 9: Innen liegende Verjüngung im linken Seitenteil 1
- 10: Innen liegende Verjüngung im rechten Seitenteil 2
- 11: Gesamtbreite der Rollentasche 5
- 12: Tragende Breite im Seitenteil 1
- 13: Tragende Breite im Seitenteil 2
- 14: Bohrung
- 15: Verstemmung
- 16: Außen liegende Verjüngung im rechten Seitenteil 2

## Patentansprüche

1. Hebel für die Ventilsteuerung einer Kolbenmaschine, wie Schwing-, Kipp- oder Schlepphebel, mit einer Rolle (6), die in einer von einem linken Seitenteil (1) und einem rechten Seitenteil (2) des Hebels gebildeten Rollentasche (5) angeordnet und auf einem im Hebel angeordneten Lagerbolzen (7) drehbar gelagert ist, **dadurch gekennzeichnet, dass** die Breite (11) der Rollentasche (5) kleiner ist als die Summe der Gesamtdicken des linken Seitenteils (1) und des rechten Seitenteils (2) des Hebels, wobei das linke Seitenteil (1) sowie das rechte Seitenteil (2) im Bereich einer Bohrung (14) zur Aufnahme des Lagerbolzen (7) soweit verjüngt (Verjüngungen 8, 9, 10, 16) sind, dass die Summe der den Lagerbolzen (7) tragenden Breite (12) des linken Seitenteils (1) und der tragenden Breite (13) des rechten Seitenteils (2) kleiner als die Breite (11) der Rollentasche (5) ist.

2. Hebel nach Anspruch 1, **dadurch gekennzeichnet, dass** wenigstens eine der Verjüngungen (8, 9, 10, 16) in den Seitenteilen (1, 2) des Hebels durch Umformen erzeugt sind.

3. Hebel nach Anspruch 1, **dadurch gekennzeichnet, dass** wenigstens eine der Verjüngungen (8, 9, 10, 16) in den Seitenteilen (1, 2) des Hebels durch Materialabtragung erzeugt sind.

4. Hebel nach einem der Ansprüche 1 bis 3, **dadurch gekennzeichnet, dass** die Verjüngung (8, 10) im linken Seitenteil (1) und im rechten Seitenteil (2) jeweils außen oder innen (Verjüngung 9, 16) angeordnet ist.

5. Hebel nach einem der Ansprüche 1 bis 4, **dadurch gekennzeichnet, dass** der Lagerbolzen (7) im Bereich wenigstens einer der äußeren Verjüngungen (8, 16) Mittel der Verdreh- und/oder Lagesicherung, vorzugsweise eine Verstemmung (15), aufweist.

6. Hebel nach einem der Ansprüche 1 bis 4, **dadurch gekennzeichnet, dass** ein Seitenteil (1) eine außen angeordnete Verjüngung (8 bzw. 16) aufweist, während an dem anderen Seitenteil (2) die Verjüngung (9 bzw. 10) an der zur Rollentasche (5) weisenden Seite ausgebildet ist.

## Claims

1. Lever for the valve timing of a piston engine, such as a valve lever, rocker arm or follower arm, having a roller (6), which is arranged in a roller compartment (5) formed by a left-hand side part (1) and a right-hand side part (2) of the lever and is rotatably supported on a pivot pin (7) arranged in the lever, **characterized in that** the width (11) of the roller compartment (5) is less than the sum of the overall thicknesses of the left-hand side part (1) and the right-hand side part (2) of the lever, the left-hand side part (1) and the right-hand side part (2) being tapered (tapers 8, 9, 10, 16) in the area of a bore (14) for accommodating the pivot pin (7) to such a degree that the sum of the width (12) of the left-hand side part (1) supporting the pivot pin (7) and the supporting width (13) of the right-hand side part (2) is less than the width (11) of the roller compartment (5).

2. Lever according to Claim 1, **characterized in that** one or more of the tapers (8, 9, 10, 16) in the side parts (1, 2) of the lever are produced by forming.

3. Lever according to Claim 1, **characterized in that** one or more of the tapers (8, 9, 10, 16) in the side parts (1, 2) of the lever are produced by material removal.

4. Lever according to any one of Claims 1 to 3, **characterized in that** the taper (8, 10) in the left-hand side part (1) and in the right-hand side part (2) is in each case arranged on the outside or on the inside (taper 9, 16).

5. Lever according to any one of Claims 1 to 4, **characterized in that** in the area of at least one of the outer tapers (8, 16) the pivot pin (7) has means of torsional and/or positional locking, preferably a caulking (15).

6. Lever according to any one of Claims 1 to 4, **characterized in that** one side part (1) has an outer taper (8 or 16), whilst on the other side part (2) the taper (9 or 10) is formed on the side facing the roller compartment (5).

## Revendications

1. Levier destiné à la commande de soupapes d'un moteur à pistons, tel que levier oscillant, culbuteur ou levier entraîneur, avec un galet (6) qui est disposé dans une poche à galet (5) formée par une partie latérale de gauche (1) et une partie latérale de droite (2) du levier et qui est monté à rotation sur un pivot (7) disposé dans le levier, **caractérisé en ce que** la largeur (11) de la poche à galet (5) est inférieure à la somme des épaisseurs totales de la partie latérale de gauche (1) et de la partie latérale de droite (2) du levier, sachant que la partie latérale de gauche (1) ainsi que la partie latérale de droite (2) sont, dans la région d'un perçage (14) destiné à recevoir le pivot (7), rétrécies (rétrécissements 8, 9, 10, 16) dans une mesure telle que la somme de la largeur (12) de la partie latérale de gauche (1) portant le pivot (7) et de la largeur portante (13) de la partie latérale de droite (2) est inférieure à la largeur (11) de la poche à galet (5).

2. Levier selon la revendication 1, **caractérisé en ce qu'**au moins un des rétrécissements (8, 9, 10, 16) dans les parties latérales (1, 2) du levier est produit par formage.

3. Levier selon la revendication 1, **caractérisé en ce qu'**au moins un des rétrécissements (8, 9, 10, 16) dans les parties latérales (1, 2) du levier est produit par enlèvement de matière.

4. Levier selon l'une quelconque des revendications 1 à 3, **caractérisé en ce que** le rétrécissement (8, 10) dans la partie latérale de gauche (1) et dans la partie latérale de droite (2) est respectivement disposé à l'extérieur ou à l'intérieur (rétrécissement 9, 16).

5. Levier selon l'une quelconque des revendications 1 à 4, **caractérisé en ce que** le pivot (7) présente, dans la région d'au moins un des rétrécissements extérieurs (8, 16), des moyens pour le blocage en rotation et/ou en position, de préférence un matage (15).

6. Levier selon l'une quelconque des revendications 1 à 4, **caractérisé en ce qu'**une partie latérale (1) présente un rétrécissement disposé à l'extérieur (8 ou 16), tandis que sur l'autre partie latérale (2), le rétrécissement (9 ou 10) est disposé sur le côté tourné vers la poche à galet (5).
